# FASCICULE DE BREVET EUROPEEN

(11) **EP 3 258 324 B1**
(45) Date de publication et mention de la délivrance du brevet: **09.03.2022**
(21) Numéro de dépôt: 17174547.4
(22) Date de dépôt: 06.06.2017
(51) Int. Cl.: G04B 9/02, G04B 45/00

(54) **MÉCANISME D'ANIMATION**
ANIMATIONSMECHANISMUS
ANIMATION MECHANISM

(30) Priorité: 10.06.2016 CH 7472016
(43) Date de publication de la demande: 20.12.2017
(73) Titulaire: Van Cleef & Arpels SA, 1752 Villars-sur-Glâne (CH)
(72) Inventeur: STALDER, Nicolas, 74580 Viry (FR); MEIER, Willy, 2046 Fontaines (CH); MAGNIN-FEYSOT, Eric, 25500 Montlebon (FR); STRAUMANN, Kurt, 4512 Langendorf (CH)
(74) Mandataire: Micheli & Cie SA

(56) Documents cités:
- EP-A1- 2 363 761
- WO-A1-2006/037367
- US-A- 744 456

## Description

La présente invention a pour objet un mécanisme d'animation permettant d'animer un objet (personnage, figurine, animal, fleur...). Le mécanisme d'animation selon l'invention est notamment destiné à équiper une pièce d'horlogerie.

De nombreux mécanismes d'animation sont connus et permettent de mettre en mouvement un personnage, une figurine, un animal ou encore une fleur pour obtenir un effet divertissant. Ce mouvement est en général un mouvement cyclique : partant d'une position initiale, l'objet se déplace dans une séquence déterminée de positions avant de revenir à sa position initiale. Ces mécanismes sont particulièrement utilisés en joaillerie ou en horlogerie. En général, lorsqu'ils sont intégrés à un mouvement d'une pièce d'horlogerie, ils sont agencés pour déclencher l'animation à des moments déterminés (passage de l'heure par exemple) ou à la demande via un organe de commande actionnable par l'utilisateur.

Un mécanisme d'animation comprend souvent un organe moteur qui transmet au mécanisme d'animation l'énergie nécessaire à la mise en mouvement de l'objet. Dans le cas où le mécanisme d'animation est associé à un mouvement de pièce d'horlogerie, l'organe moteur du mécanisme d'animation peut être soit l'organe moteur du mouvement ou un organe moteur distinct dédié uniquement au mécanisme d'animation.

Le document D1 décrit un dispositif de mesure de couple pour un mécanisme de sonnerie permettant de surveiller la réserve de marche et de bloquer le déclenchement de la sonnerie si cette réserve de marche n'est pas suffisante pour un fonctionnement correct. Le dispositif de mesure de couple détermine deux états de la réserve de marche et dans un de ces états, la sonnerie n'est donc pas déclenchée et ses éléments (levée, marteaux..) restent immobiles.

Le but de la présente invention est de réaliser un nouveau mécanisme d'animation permettant d'animer un objet (personnage, figurine, animal...), notamment pour une pièce d'horlogerie, et dans lequel les mouvements de l'objet à animer et notamment le rythme de ces mouvements dépendent de la réserve de marche de l'organe moteur transmettant l'énergie au mécanisme d'animation.

La présente invention a pour objet un mécanisme d'animation selon la revendication 1.
Les figures annexées illustrent schématiquement et à titre d'exemple une forme d'exécution d'un mécanisme d'animation selon l'invention.
La figure 1 illustre le mécanisme d'animation selon l'invention au repos.
La figure 2 illustre le mécanisme d'animation selon l'invention dans une première phase du déclenchement de l'animation.
La figure 3 illustre le mécanisme d'animation selon l'invention dans une seconde phase du déclenchement de l'animation.
La figure 4 illustre le mécanisme d'animation selon l'invention dans une troisième phase du déclenchement de l'animation.
La figure 5 illustre le mécanisme d'animation selon l'invention dans une quatrième phase du déclenchement de l'animation.

Le mécanisme d'animation selon l'invention est destiné à mettre en mouvement un objet à animer tel qu'un personnage, un animal, une fleur ou tout autre élément décoratif afin d'obtenir un effet divertissant. Ces mouvements peuvent être de nature variée : rotation, translation ou toute combinaison des deux, mouvements alternés, continus, répétés... L'invention ne portant pas directement sur l'objet à animer, sa forme et ses mouvements, ceux-ci ne sont pas illustrés et ne seront pas décrits plus en détail ci-après.

Le mécanisme d'animation selon l'invention comprend notamment un organe moteur destiné à fournir l'énergie nécessaire pour permettre la mise en mouvement de l'objet à animer. Le mécanisme d'animation selon l'invention est destiné à faire varier le rythme ou la fréquence des moments de déclenchement de l'animation selon la réserve de marche de l'organe moteur. Une variation du rythme ou de la fréquence de l'animation comprend une variation des moments du déclenchement du mouvement d'animation dans le temps et/ou une variation du nombre de mouvements cycliques à chaque déclenchement.

Le mécanisme d'animation selon l'invention est notamment destiné à équiper une pièce d'horlogerie. En variante, le mécanisme d'animation selon l'invention pourrait également équiper un bijou ou tout autre objet approprié.

Dans la forme d'exécution illustrée, le mécanisme d'animation équipe une pièce d'horlogerie comprenant un mouvement mécanique. L'organe moteur du mécanisme d'animation est un barillet d'animation (non illustré). De préférence, le barillet d'animation est distinct du barillet principal du mouvement de la pièce d'horlogerie et est destiné exclusivement au mécanisme d'animation. En variante, l'organe moteur pourrait être le barillet du mouvement de la pièce d'horlogerie ou tout autre organe moteur approprié qu'il soit dédié exclusivement ou non au mécanisme d'animation. Le remontage du barillet d'animation peut être soit manuel soit automatique via un mécanisme de remontage automatique et une masse oscillante par exemple.

Le mécanisme d'animation comprend un mobile de commande destiné à commander un dispositif de déclenchement de l'animation. Dans la forme d'exécution illustrée, le mobile de commande est une came de commande 1 ayant la forme d'une étoile à dix-neuf dents et le dispositif de déclenchement comprend un levier ou bascule de déclenchement 2, un doigt de déclenchement 3, un levier 4 et un râteau 9. La came de commande 1 est reliée cinématiquement au barillet d'animation pour son entraînement.

La bascule de déclenchement 2 est agencée pour pivoter en un point fixe P et est soumise à l'action d'un sautoir (non illustré) qui tend à la maintenir en contact avec la came de commande 1. Le doigt de déclenchement 3 est pivoté sur la bascule de déclenchement 2.

Le doigt de déclenchement 3 comprend une extrémité active 3.1 destinée à coopérer avec une palette de déclenchement 9.1 située à l'extrémité d'un premier bras du râteau 9. Le râteau 9 comprend un second bras portant une denture 9.2 et est pivoté en un second point fixe A. Le râteau 9 est relié cinématiquement via sa denture 9.2 avec l'objet à animer du mécanisme d'animation selon l'invention pour son animation. En particulier, selon la forme d'exécution illustrée, le mécanisme d'animation est agencé pour que l'amplitude de la rotation du râteau 9 détermine le rythme ou la fréquence de l'animation.

Le levier 4 est pivoté au même point fixe P que la bascule de déclenchement 2 et destiné à coopérer avec une came de réserve de marche 5. La position de la came de réserve de marche 5 est indexée à la réserve de marche du barillet d'animation. Dans la présente forme d'exécution, la came de réserve de marche 5 est reliée cinématiquement à la sortie du différentiel de réserve de marche d'un mécanisme indicateur de réserve de marche du barillet d'animation. Ce type de mécanisme est bien connu et ne sera pas décrit plus en détail ici.

La came de réserve de marche 5 est agencée pour définir au moins deux états de la réserve de marche du barillet d'animation (par exemple supérieure ou égale à quarante heures et inférieure à quarante heures). Dans la forme d'exécution illustrée, la came de réserve de marche 5 comprend cinq faces a, b, c, d, e de rayon différent et définissant donc cinq états de la réserve de marche du barillet d'animation. Pour chacun de ces états, le rythme ou la fréquence de l'animation est alors diffèrent du rythme ou de la fréquence de l'animation dans les autres états.

Le levier 4 porte une goupille de déclenchement 6 destinée à coopérer avec le doigt de déclenchement 3 et traversant une lumière 7 dudit doigt de déclenchement 3. La lumière 7 et la goupille de déclenchement 6 sont agencées pour déterminer deux positions du doigt de déclenchement 3 sur la bascule de déclenchement 2, une première position dite inactive lorsque la goupille de déclenchement 6 se trouve dans une première portion 7.1 de la lumière 7 et une seconde position dite active lorsque la goupille de déclenchement 6 se trouve dans une seconde portion 7.2 de la lumière 7. Dans la position active du doigt de déclenchement 3, l'extrémité active 3.1 dudit doigt se trouve dans le chemin de la palette de déclenchement 9.1 du râteau 9 tandis que dans la position inactive du doigt de déclenchement 3, son extrémité active 3.1 ne se trouve pas dans le chemin de la palette de déclenchement 9.1 du râteau 9 et ne peut donc pas entraîner ledit râteau.

Le fonctionnement du mécanisme d'animation selon l'invention va maintenant être décrit en détail en référence à la forme d'exécution illustrée.

La figure 1 illustre le mécanisme d'animation au repos. Dans cette position de repos, la came de commande 1 est immobile et l'extrémité active 2.1 de la bascule de déclenchement 2 est en appui contre la came de commande 1, plus précisément en appui entre deux dents de la came de commande 1. Le levier 4 est quant à lui en appui contre une face (a dans la forme d'exécution illustrée aux figures) de la came de réserve de marche 5. La goupille de déclenchement 6 se trouve dans la première portion 7.1 de la lumière 7 du doigt de déclenchement 3, première portion 7.1 qui définit la position inactive dudit doigt de déclenchement 3. Dans cette position inactive du doigt de déclenchement 3, son extrémité active 3.1 n'est pas dans le chemin de la palette de déclenchement 9.1 du râteau 9.

Dans cette position de repos, la came de réserve de marche 5 est entraînée par le mécanisme indicateur de réserve de marche et pivote donc en fonction de la réserve de marche du barillet d'animation. En pivotant, la came de réserve de marche 5 entraîne le levier 4 et la goupille de déclenchement 6. La lumière 7 est en particulier conformée pour que, dans cette position de repos du mécanisme, la goupille de déclenchement 6 puisse se déplacer dans la première portion 7.1 de la lumière 7 sans faire pivoter le doigt de déclenchement 3 dans sa position active.

Le déclenchement du mécanisme d'animation selon l'invention peut être commandé soit à la demande, soit au passage (de l'heure, de la minute...) ou encore aléatoirement. Lors d'une première phase (figure 2) marquant le début du déclenchement, la came de commande 1 pivote (dans le sens horaire sur les figures) entraînée par le barillet d'animation. La came de commande 1 entraîne elle-même la bascule de déclenchement 2 qui pivote en P dans un premier sens contre l'action de son sautoir. De par la forme de la came de commande 1 et de sa denture, l'extrémité active 2.1 de la bascule de déclenchement 2 se lève et sort de l'espace entre deux dents de la came de commande 1. Le doigt de déclenchement 3 reste en position inactive et se déplace par rapport à la goupille de déclenchement 6 du levier 4 qui reste immobile. Cette première phase se poursuit jusqu'à ce qu'une extrémité de la première portion 7.1 de la lumière 7 vienne en butée contre la goupille de déclenchement 6 comme illustré à la figure 2.

Une seconde phase du déclenchement commence alors durant laquelle la came de commande 1 poursuit sa rotation entraînant toujours la bascule de déclenchement 2 dans un premier sens contre l'action de son sautoir pour finir sa montée. Comme la première portion 7.1 de la lumière 7 du doigt de déclenchement 3 est en butée contre la goupille de déclenchement 6, le pivotement de la bascule de déclenchement 2 entraîne le levier 4 qui pivote également en P. L'extrémité active 4.1 du levier 4 s'éloigne alors de la came de réserve de marche 5.

Une goupille de blocage 8 fixe est située de sorte que lors de la rotation de la bascule de déclenchement 2 dans le premier sens contre l'action de son sautoir, le doigt de déclenchement 3 vient en butée contre ladite goupille de blocage 8. La poursuite de la rotation de la bascule de déclenchement 2 dans le premier sens contre l'action de son sautoir force alors le doigt de déclenchement 3 à se déplacer dans sa position active. C'est-à-dire que sous l'effet de la rotation de la bascule de déclenchement 2 et du blocage par la goupille de blocage 8, le doigt de déclenchement 3 pivote jusqu'à ce que la goupille de déclenchement 6 rejoigne la seconde portion 7.2 de la lumière 7 qui détermine la seconde position active dudit doigt de déclenchement 3. Cette position est illustrée à la figure 3. Dans la forme d'exécution illustrée, le doigt de déclenchement 3 vient en butée contre la goupille de blocage 8 un peu avant la fin de la montée de la bascule de déclenchement 2.

La troisième phase du déclenchement du mécanisme d'animation selon l'invention débute avec la chute de la bascule de déclenchement 2. A la fin de la seconde phase du déclenchement, la bascule de déclenchement 2 a terminé sa montée et rejoint une position dans laquelle elle n'est plus ni retenue ni entraînée par la came de commande 1. Sous l'action de son sautoir, la bascule de déclenchement 2 pivote alors en P dans un second sens opposé au premier. Le doigt de déclenchement 3 est dans sa position active et dans cette position, se trouve dans le chemin de la palette de déclenchement 9.1 du râteau 9. La chute de la bascule de déclenchement 2 entraîne le doigt de déclenchement 3 qui, dans sa position active, va alors entraîner à son tour le râteau 9 qui pivote en A. Le râteau 9 déclenche alors l'animation via sa denture 9.2 reliée cinématiquement à l'objet à animer.

La lumière 7 et la goupille de déclenchement 6 sont en outre conformées pour que, en pivotant dans le second sens (chute) et avec le doigt de déclenchement 3 dans sa position active (goupille de déclenchement 6 dans la seconde portion 7.2 de la lumière 7), la bascule de déclenchement 2 entraîne également le levier 4 qui pivote en P jusqu'à ce que son extrémité active 4.1 vienne en appui contre la came de réserve de marche 5. Une fois en appui contre la came de réserve de marche 5, le levier 4 et sa goupille de déclenchement 6 sont immobilisés. Cette position est illustrée à la figure 4.

Alors commence la dernière phase du déclenchement. Comme illustré sur la figure 4, la bascule de déclenchement 2 n'a pas fini sa chute et n'est pas encore revenue au contact de la came de commande 1. Elle continue donc de pivoter dans le second sens sous l'action de son sautoir, entraînant avec elle le doigt de déclenchement 3 qui est dans sa position active. Cependant, la goupille de déclenchement 6 est immobile. De par la forme de la lumière 7, la goupille de déclenchement 6 va alors contraindre le doigt de déclenchement 3 à pivoter pour rejoindre sa première position inactive (figure 5) dans laquelle la goupille de déclenchement 6 se trouve dans la première portion 7.1 de la lumière 7. Ce faisant, l'extrémité active 3.1 du doigt de déclenchement 3 sort du chemin de la palette de déclenchement 9.1 du râteau 9 et n'entraîne alors plus le râteau 9. La bascule de déclenchement 2 termine sa chute sous l'action de son sautoir jusqu'à retrouver sa position en appui contre la came de commande 1. Le mécanisme a retrouvé sa position de repos illustrée à la figure 1.

Ainsi, dans cette forme d'exécution, la course de déclenchement durant laquelle le doigt de déclenchement 3 est dans sa position active et entraîne le râteau 9 via sa palette de déclenchement 9.1 est déterminée par le levier 4 qui vient prendre l'information concernant la réserve de marche du barillet d'animation sur la came de réserve de marche 5. L'amplitude de la rotation du râteau 9 et donc les mouvements de l'objet à animer ou l'animation dépendent donc de la réserve de marche du barillet d'animation.

Ainsi, dans la forme d'exécution illustrée, chaque face a, b, c , d, e de la came de réserve de marche 5 détermine une amplitude de rotation du râteau 9 différente et par conséquent, dans chacun des cinq états de la réserve de marche déterminés par lesdites faces a, b, c, d, e, l'animation de l'objet est déclenchée à un rythme ou à une fréquence diffèrent.

La came de réserve de marche 5 pourrait également être agencée pour définir un état de la réserve de marche dans lequel le râteau 9 n'est pas pivoté (amplitude du mouvement nulle) et l'animation n'a pas lieu, par exemple si la réserve de marche est trop faible.

La présente forme d'exécution a été décrite à titre d'exemple. De manière générale, le mécanisme d'animation selon l'invention est agencé pour faire varier le rythme ou la fréquence de l'animation, c'est-à-dire de son déclenchement, en fonction de la réserve de marche de l'organe moteur du mécanisme. Ainsi, les moments de déclenchement de l'animation de l'objet vont dépendre de la réserve de marche de l'organe moteur du mécanisme d'animation. Le mécanisme d'animation comprend notamment :
- un organe moteur pour fournir l'énergie destinée à l'animation de l'objet ;
- une came de réserve de marche indexée à la réserve de marche de l'organe moteur et déterminant au moins deux positions ou états de ladite réserve de marche ;
- un mobile de commande relié cinématiquement à l'organe moteur et destiné à commander le déclenchement de l'animation ;
- un dispositif de déclenchement commandé par le mobile de commande et relié cinématiquement à la came de réserve de marche.

Le mécanisme d'animation et ses composants sont de préférence agencés pour qu'à chaque déclenchement de l'animation, le mobile de commande entraîne le dispositif de déclenchement et que la position d'un organe du dispositif de déclenchement soit influencée par la came de réserve de marche, ladite position influençant à son tour le rythme ou la fréquence de l'animation de l'objet.

A titre d'exemple, le mécanisme d'animation peut être agencé pour que quand la réserve de marche du barillet d'animation est au-dessus d'un seuil prédéterminé, l'objet d'animation est commandé en un mouvement cyclique N fois (où N ≥ 2), et quand la réserve de marche du barillet d'animation est en dessous de ce seuil, l'objet d'animation est commandé en ce mouvement cyclique une seule fois.

## Revendications

1. Mécanisme d'animation permettant de commander le déclenchement d'un mouvement cyclique d'un objet à animer pour obtenir un effet divertissant et comprenant :
• un organe moteur pour fournir l'énergie destinée à l'animation de l'objet ;
• une came de réserve de marche (5) indexée à la réserve de marche de l'organe moteur et déterminant au moins deux états de ladite réserve de marche ;
• un mobile de commande (1) relié cinématiquement à l'organe moteur et destiné à commander le déclenchement du mouvement cyclique de l'objet à animer ; et,
• un dispositif de déclenchement (2, 3, 4, 9) commandé par le mobile de commande et relié cinématiquement à l'objet à animer, dans lequel le dispositif de déclenchement (2, 3, 4, 9) est également agencé pour coopérer avec la came de réserve de marche (5) pour faire varier, selon la réserve de marche de l'organe moteur, les moments du déclenchement du mouvement cyclique de l'objet à animer dans le temps et/ou le nombre de mouvements cycliques de l'objet à animer à chaque déclenchement, au moins un mouvement cyclique de l'objet à animer ayant lieu dans chacun des au moins deux états de la réserve de marche de l'organe moteur.

2. Mécanisme selon la revendication 1, **caractérisé par le fait que** le dispositif de déclenchement (2, 3, 4, 9) comprend un organe (9) dont la position est influencée par la came de réserve de marche (5).

3. Mécanisme selon la revendication 2, **caractérisé par le fait que** l'amplitude de rotation dudit organe (9) du dispositif de déclenchement (2, 3, 4, 9) détermine les moments du déclenchement du mouvement cyclique de l'objet à animer dans le temps et/ou le nombre de mouvements cycliques de l'objet à animer à chaque déclenchement.

4. Mécanisme selon l'une des revendications précédentes, **caractérisé par le fait qu'**il est agencé pour que dans chacun desdits au moins deux états de la réserve de marche, les moments du déclenchement du mouvement cyclique de l'objet à animer dans le temps et/ou le nombre de mouvements cycliques de l'objet à animer à chaque déclenchement sont différents.

5. Mécanisme selon l'une des revendications précédentes, **caractérisé par le fait qu'**il est également agencé pour que dans un autre état de la réserve de marche, aucun mouvement cyclique de l'objet à animer n'est déclenché et l'animation n'a pas lieu.

6. Mécanisme selon l'une des revendications précédentes, **caractérisé par le fait que** le dispositif de déclenchement comprend un premier levier (4) destiné à coopérer avec la came de réserve de marche (5) et portant une goupille de déclenchement (6), un second levier (2) destiné à coopérer avec le mobile de commande (1) et un doigt de déclenchement (3) pivoté sur le second levier (2) entre une première position active dans laquelle ledit doigt de déclenchement (3) peut coopérer avec un râteau (9) relié cinématiquement à l'objet à animer pour l'entraînement dudit râteau (9) et une position inactive dans laquelle le doigt de déclenchement (3) ne peut pas coopérer avec ledit râteau (9), la position active et la position inactive du doigt de déclenchement (3) étant déterminées par la position de la goupille de déclenchement (6) dans une lumière (7) du doigt de déclenchement et donc par la position du premier levier (4) par rapport à la came de réserve de marche (5).

7. Mécanisme selon la revendication 6, **caractérisé par le fait que** les premier et second leviers (2, 4), le doigt de déclenchement (3), sa lumière (7) et la goupille de déclenchement (8) sont agencés pour que la rotation du second levier (2) dans un premier sens contre l'action d'un sautoir entraîne la rotation du premier levier (4) lorsque le doigt de déclenchement (3) est dans sa position inactive, ledit premier levier (4) s'éloignant de la came de réserve de marche (5) tandis que la rotation du second levier (2) dans un second sens sous l'action du sautoir entraîne la rotation de premier levier (4) lorsque le doigt de déclenchement (3) est dans sa position active, jusqu'à ce que ledit premier levier (4) revienne au contact de la came de réserve de marche (5) ; et pour que la rotation du second levier (2) dans le second sens sous l'action du sautoir entraîne la rotation du doigt de déclenchement (3) de sa position active dans sa position inactive lorsque le premier levier (4) est immobilisé en appui contre la came de réserve de marche (5).

8. Mécanisme selon la revendication 7, **caractérisé par le fait qu'**il comprend en outre une goupille de blocage (8) agencée pour que le doigt de déclenchement (3) vienne en butée contre cette goupille de blocage (8) lorsque le second levier (2) pivote dans le premier sens contre l'action de son sautoir de sorte que ledit doigt de déclenchement (3) est forcé de pivoter de sa position inactive dans sa position active.

9. Mécanisme selon l'une des revendications précédentes, **caractérisé par le fait que** la came de réserve de marche (5) comprend au moins deux faces de rayon différent, chacune des faces déterminant un état différent de la réserve de marche de l'organe moteur.

10. Mécanisme selon l'une des revendications précédentes, **caractérisé par le fait que** l'organe moteur est un barillet.

11. Mécanisme selon l'une des revendications précédentes, **caractérisé par le fait qu'**il est agencé pour que quand la réserve de marche de l'organe moteur est au-dessus d'un seuil prédéterminé, le mouvement cyclique de l'objet à animer est déclenché N fois où N ≥ 2, et quand la réserve de marche de l'organe moteur est en dessous de ce seuil, le mouvement cyclique de l'objet à animer est déclenché une seule fois.

12. Pièce d'horlogerie comprenant un mécanisme selon l'une des revendications 1 à 11.

## Patentansprüche

1. Animationsmechanismus, der das Steuern der Auslösung einer zyklischen Bewegung eines zu animierenden Gegenstands ermöglicht, um einen Unterhaltungseffekt zu erhalten, und der umfasst:
• ein Antriebsorgan zum Liefern der zur Animation des Gegenstands bestimmten Energie;
• eine Gangreserven-Kurvenscheibe (5), die auf die Gangreserve des Antriebsorgans indexiert ist und mindestens zwei Zustände der Gangreserve bestimmt;
• ein Steuerdrehteil (1), das kinematisch mit dem Antriebsorgan verbunden ist und dazu bestimmt ist, die Auslösung der zyklischen Bewegung des zu animierenden Gegenstands zu steuern; und
• eine Auslösungsvorrichtung (2, 3, 4, 9), die durch das Steuerdrehteil gesteuert wird und kinematisch mit dem zu animierenden Gegenstand verbunden ist, wobei die Auslösungsvorrichtung (2, 3, 4, 9) auch dazu gestaltet ist, mit der Gangreserven-Kurvenscheibe (5) zusammenzuwirken, um die Momente der Auslösung der zyklischen Bewegung des zu animierenden Gegenstands mit der Zeit und/oder die Anzahl zyklischer Bewegungen des zu animierenden Gegenstands bei jeder Auslösung gemäß der Gangreserve des Antriebsorgans zu variieren, wobei mindestens eine zyklische Bewegung des zu animierenden Gegenstands in jedem der mindestens zwei Zustände der Gangreserve des Antriebsorgans stattfindet.

2. Mechanismus nach Anspruch 1, **dadurch gekennzeichnet, dass** die Auslösungsvorrichtung (2, 3, 4, 9) ein Organ (9) umfasst, dessen Stellung von der Gangreserven-Kurvenscheibe (5) beeinflusst wird.

3. Mechanismus nach Anspruch 2, **dadurch gekennzeichnet**, das die Drehweite des Organs (9) der Auslösungsvorrichtung (2, 3, 4, 9) die Momente der Auslösung zyklischer Bewegung des zu animierenden Gegenstands mit der Zeit und/oder die Anzahl zyklischer Bewegungen des zu animierenden Gegenstands bei jeder Auslösung bestimmt.

4. Mechanismus nach einem der vorhergehenden Ansprüche, **dadurch gekennzeichnet, dass** er so gestaltet ist, dass in jedem der mindestens zwei Zustände der Gangreserve die Momente der Auslösung der zyklischen Bewegung des zu animierenden Gegenstands mit der Zeit und/oder die Anzahl zyklischer Bewegungen des zu animierenden Gegenstands bei jeder Auslösung unterschiedlich sind.

5. Mechanismus nach einem der vorhergehenden Ansprüche, **dadurch gekennzeichnet, dass** er auch so gestaltet ist, dass in einem anderen Zustand der Gangreserve keinerlei zyklische Bewegung des zu animierenden Gegenstands ausgelöst wird und die Animation nicht stattfindet.

6. Mechanismus nach einem der vorhergehenden Ansprüche, **dadurch gekennzeichnet, dass** die Auslösungsvorrichtung einen ersten Hebel (4), der dazu bestimmt ist, mit der Gangreserven-Kurvenscheibe (5) zusammenzuwirken, und einen Auslösungssperrstift (6) trägt, einen zweiten Hebel (2), der dazu bestimmt ist, mit dem Steuerdrehteil (1) zusammenzuwirken, und einen Auslösungsfinger (3) umfasst, der auf dem zweiten Hebel (2) zwischen einer ersten aktiven Stellung, in der der Auslösungsfinger (3) mit einem Rechen (9), der kinematisch mit dem zu animierenden Gegenstand verbunden ist, für den Antrieb des Rechens (9) zusammenwirken kann, und einer inaktiven Stellung schwenkt, in der der Auslösungsfinger (3) nicht mit dem Rechen (9) zusammenwirken kann, wobei die aktive Stellung und die inaktive Stellung des Auslösungsfingers (3) durch die Stellung des Auslösungssperrstifts (6) in einem Schlitz (7) des Auslösungsfingers und somit durch die Stellung des ersten Hebels (4) in Bezug auf die Gangreserven-Kurvenscheibe (5) bestimmt werden.

7. Mechanismus nach Anspruch 6, **dadurch gekennzeichnet, dass** der erste und der zweite Hebel (2, 4), der Auslösungsfinger (3), sein Schlitz (7) und der Auslösungssperrstift (8) so gestaltet sind, dass die Drehung des zweiten Hebels (2) in einer ersten Richtung gegen die Wirkung einer Hebelfeder die Drehung des ersten Hebels (4) antreibt, wenn der Auslösungsfinger (3) sich in seiner inaktiven Stellung befindet, wobei der erste Hebel (4) sich von der Gangreserven-Kurvenscheibe (5) entfernt, während die Drehung des zweiten Hebels (2) in einer zweiten Richtung unter der Wirkung der Hebelfeder die Drehung des ersten Hebels (4) antreibt, wenn der Auslösungsfinger (3) sich in seiner aktiven Stellung befindet, bis der erste Hebel (4) mit der Gangreserven-Kurvenscheibe (5) in Kontakt gelangt; und die Drehung des zweiten Hebels (2) in der zweiten Richtung unter der Wirkung der Hebelfeder die Drehung des Auslösungsfingers (3) von seiner aktiven Stellung in seine inaktive Stellung antreibt, wenn der erste Hebel (4) in Auflage gegen die Gangreserven-Kurvenscheibe (5) angehalten wird.

8. Mechanismus nach Anspruch 7, **dadurch gekennzeichnet, dass** er ferner einen Blockiersperrstift (8) umfasst, der so gestaltet ist, dass der Auslösungsfinger (3) gegen diesen Blockiersperrstift (8) in Anschlag gelangt, wenn der zweite Hebel (2) gegen die Wirkung seiner Hebelfeder in die erste Richtung schwenkt, derart dass der Auslösungsfinger (3) gezwungen wird, von seiner inaktiven Stellung in seine aktive Stellung zu schwenken.

9. Mechanismus nach einem der vorhergehenden Ansprüche, **dadurch gekennzeichnet, dass** die Gangreserven-Kurvenscheibe (5) mindestens zwei Seiten mit unterschiedlichem Radius umfasst, wobei jede der Seiten einen unterschiedlichen Zustand der Gangreserve des Antriebsorgans bestimmt.

10. Mechanismus nach einem der vorhergehenden Ansprüche, **dadurch gekennzeichnet, dass** das Antriebsorgan ein Federhaus ist.

11. Mechanismus nach einem der vorhergehenden Ansprüche, **dadurch gekennzeichnet, dass** er so gestaltet ist, dass, wenn die Gangreserve des Antriebsorgans sich über einer vorbestimmten Schwelle befindet, die zyklische Bewegung des zu animierenden Gegenstands N Mal ausgelöst wird, wobei N ≥ 2, und wenn die Gangreserve des Antriebsorgans sich unter dieser Schwelle befindet, die zyklische Bewegung des zu animierenden Gegenstands ein einziges Mal ausgelöst wird.

12. Uhr, die einen Mechanismus nach einem der Ansprüche 1 bis 11 umfasst.

## Claims

1. Animation mechanism enabling control of the triggering of a cyclical movement of an object to be animated in order to obtain an entertaining effect and comprising:
• a driving member to provide the energy intended for the animation of the object;
• a power reserve cam (5) indexed to the power reserve of the driving member and determining at least two states of said power reserve;
• a control mobile (1) kinematically connected to the driving member and intended to control the triggering of the cyclical movement of the object to be animated; and,
• a triggering device (2, 3, 4, 9) controlled by the control mobile and kinematically connected to the object to be animated,
wherein the triggering device (2, 3, 4, 9) is also arranged to cooperate with the power reserve cam (5) in order to cause variation, according to the power reserve of the driving member, in the triggering times of the cyclical movement of the object to be animated in time and/or the number of cyclical movements of the object to be animated upon each triggering, at least one cyclical movement of the object to be animated taking place in each of the at least two states of the power reserve of the driving member.

2. Mechanism as claimed in claim 1, **characterised in that** the triggering device (2, 3, 4, 9) comprises a member (9), the position of which is influenced by the power reserve cam (5).

3. Mechanism as claimed in claim 2, **characterised in that** the amplitude of rotation of said member (9) of the triggering device (2, 3, 4, 9) determines the triggering times of the cyclical movement of the object to be animated in time and/or the number of cyclical movements of the object to be animated upon each triggering.

4. Mechanism as claimed in any one of the preceding claims, **characterised in that** it is arranged so that in each of said at least two states of the power reserve, the triggering times of the cyclical movement of the object to be animated in time and/or the number of cyclical movements of the object to be animated upon each triggering are different.

5. Mechanism as claimed in any one of the preceding claims, **characterised in that** it is also arranged so that in another state of the power reserve, no cyclical movement of the object to be animated is triggered and the animation does not take place.

6. Mechanism as claimed in any one of the preceding claims, **characterised in that** the triggering device comprises a first lever (4) intended to cooperate with the power reserve cam (5) and bearing a triggering pin (6), a second lever (2) intended to cooperate with the control mobile (1) and a triggering finger (3) pivoted on the second lever (2) between a first active position in which said triggering finger (3) can cooperate with a rack (9) kinematically connected to the object to be animated in order to drive said rack (9) and an inactive position in which the triggering finger (3) cannot cooperate with said rack (9), the active position and the inactive position of the triggering finger (3) being determined by the position of the triggering pin (6) in an aperture (7) in the triggering finger and thus by the position of the first lever (4) with respect to the power reserve cam (5).

7. Mechanism as claimed in claim 6, **characterised in that** the first and second levers (2, 4), the triggering finger (3), its aperture (7) and the triggering pin (8) are arranged so that the rotation of the second lever (2) in a first direction against the action of a jumper causes the rotation of the first lever (4) when the triggering finger (3) is in its inactive position, said first lever (4) moving away from the power reserve cam (5), whereas the rotation of the second lever (2) in a second direction under the action of the jumper causes the rotation of the first lever (4) when the triggering finger (3) is in its active position, until said first lever (4) moves back into contact with the power reserve cam (5); and so that the rotation of the second lever (2) in the second direction under the action of the jumper causes the rotation of the triggering finger (3) from its active position into its inactive position when the first lever (4) is immobilised in abutment against the power reserve cam (5).

8. Mechanism as claimed in claim 7, **characterised in that** it further comprises a blocking pin (8) arranged so that the triggering finger (3) comes into abutment against this blocking pin (8) when the second lever (2) pivots in the first direction against the action of its jumper so that said triggering finger (3) is forced to pivot from its inactive position into its active position.

9. Mechanism as claimed in any one of the preceding claims, **characterised in that** the power reserve cam (5) comprises at least two different radial faces, each of the faces determining a different state of the power reserve of the driving member.

10. Mechanism as claimed in any one of the preceding claims, **characterised in that** the driving member is a barrel.

11. Mechanism as claimed in any one of the preceding claims, **characterised in that** it is arranged so that when the power reserve of the driving member is above a predetermined threshold, the cyclical movement of the object to be animated is triggered N times where N ≥ 2, and when the power reserve of the driving member is below this threshold, the cyclical movement of the object to be animated is triggered only once.

12. Timepiece comprising a mechanism as claimed in any one of claims 1 to 11.
